# EUROPÄISCHE PATENTSCHRIFT

(11) **EP 0 148 495 B1**
(45) Veröffentlichungstag und Bekanntmachung des Hinweises auf die Patenterteilung: **08.03.1989**
(21) Anmeldenummer: 84116177.1
(22) Anmeldetag: 22.12.1984
(51) Int. Cl.: F28D 1/053

(54) **Multivalenter Heizkörper zur Raumluftbeheizung**
Multivalent radiator for space heating
Radiateur multivalent pour le chauffage de locaux

(30) Priorität: 29.12.1983 DE 3347438
(43) Veröffentlichungstag der Anmeldung: 17.07.1985
(73) Patentinhaber: Grigat, Ulrich, D-2814 Bruchhausen-Vilsen (DE)
(72) Erfinder: Grigat, Ulrich, D-2814 Bruchhausen-Vilsen (DE)

(56) Entgegenhaltungen:
- DE-A- 2 945 071
- DE-C- 840 252
- FR-A- 1 389 311
- FR-E- 74 384

## Beschreibung

Die Erfindung bezieht sich auf einen Heizkörper zur Raumluftbeheizung mit durch Heizmedien aus unterschiedlichen Energiequellen und verschieden hoher Temperaturstufen beaufschlagten Konvektoren, welche wärmeleitende Lamellen tragen, die entsprechend ihrer Temperaturstufe mit wärmedämmendem Abstand untereinanderliegend, einen Luftschacht in Strömungsrichtung in viele aufsteigende, unten und oben offene Züge unterteilen. Solche multivalenten Heizkörper werden beispielsweise eingesetzt, um einen Konvektor herkömmlicher Art durch Vorschaltung eines z. B. mit Sonnenenergie oder aus Rauchgasabwärme betriebenen Konvektors zu unterstützen.

Das bekannte multivalente Heizsystem nach der DE-A-2 945 071 hat den Nachteil, daß der Gesamtwirkungsgrad durch thermische Rückkoppelung, sei es durch Turbulenzen der Luftströmung oder durch Värmeleitung vom Konvektorsystem höherer zum Konvektorsystem niederer Temperatur beeinträchtigt wird und wirkungsgradmäßig unterhalb 50 % verbleibt. Der Erfindung liegt deshalb die Aufgabe zugrunde, im multivalenten Heizkörpersystem der nach der DE-A-2 945 071 bezeichneten Art die thermische Rückkoppelung vom Konvektorsystem höherer zum Konvektorsystem niederer Temperatur zu unterdrücken.

Diese Aufgabe wird erfindungsgemäß dadurch gelöst, daß die Lamellen des Konvektors höherer Temperatur mit den Lamellen des Konvektors niederer Temperatur unter Freihaltung der offenen Züge durch Wärmedämmbrücken aus einem schlecht leitenden Material miteinander verbunden sind. Dadurch ergibt sich ein multivalentes Heizsystem mit ungestörter laminarer Strömung der Luft und praktisch rückwirkungsfreiem Wärmeaustausch in mehreren, räumlich und thermisch übereinanderliegenden Stufen. Hierbei entsteht zwischen dem oberen Konvektor mit höherer Arbeitstemperatur und dem unteren Konvektor mit niederer Arbeitstemperatur eine sogartige Arbeitsweisen.

Nach der aus der DE-A-2 945 071 bekannten Entwicklung sind die Lamellen zwar mit wärmedämmendem Abstand von einander angeordnet. Es besteht jedoch der Nachteil, daß eine thermische Rückkoppelung zwischen den beiden Konvektoren über die Schachtwandung hinweg gegeben ist. Darum geht es bei der Erfindung hier in erster Linie darum, die Rückkoppelung über die Schachtwandung auszuschließen.Die Anordnung von Wärmedämmzonen aus wärmedämmendem Feststoff ist im Bereich der benachbarten Lamellenkanten besonders wichtig zur Vermeidung von Luftwirbeln in diesem Bereich. Noch viel wichtiger ist es jedoch, die Wärmeleitung vom Konvektor höherer zum Konvektor niederer Temperatur auszuschließen, welche bei dem bekannten Heizkörper nach der DE-A-2 945 071 über die Schachtwandung vorliegt. Diese Wärmeleitung wird bei der Erfindung im Gegensatz zu der bekannten Technik dadurch unterdrückt, daß die Wärmerückkoppelung auch über den Weg mittelbarer Wärmeleitung über die Schachtwandung durch Wärmedämmzonen unterdrückt werden.

In der Zeichnung ist die Erfindung an einigen Ausführungsbeispielen veranschaulicht. Es zeigt
Fig. 1 in einem Vertikalschnitt nach nach der Linie I/I der Fig. 2 einen zweistufigen multivalenten Heizkörper,
Fig. 2 einen Vertikalschnitt nach der Linie 11/11 der Fig. 1 und 2,
Fig. 3 eine andere Ausführungsform der Übergangszone b der Fig. 1 und 2,
Fig. 4 eine Ausführungsform mit Dämmleisten zum Anschluß der Konvektorlamellen an die Schachtwandung,
Fig. 5 eine andere Gestaltung der Übergangszone,
Fig. 6 eine Ausführungsform mit Dämmbrücken zwischen den Lamellen benachbarter Konvektoren,
Fig. 7 einen Schnitt nach der Linie VII/VII der Fig. 6,
Fig. 8 eine Ausführungsform mit Luftspalt zwischen den Lamellen benachbarter Konvektoren und zwischen den Lamellen und der Schachtwandung,
Fig. 9 eine Ausführung mit kragenförmigen Dämmleisten,
Fig. 10 eine Ausführung mit oberer Schachtwandung aus Dämmstoff.

Die in der Zeichnung dargestellten Beispiele eines multivalenten Heizkörpers dienen zur Raumluftbeheizung mit aus verschiedenen Energiequellen beaufschlagten Konvektoren, einem unteren Konvektor 1 und einem oberen Konvektor 2. Die Konvektoren 1, sind in einem gemeinsamen Luftschacht angeordnet. Sie werden durch Heizmedien M₁ und M₂ aus verschiedenen Heizquellen betrieben, der obere Konvektor 2 aus einer herkömmlichen Heizquelle, der untere Konvektor 1 aus einer Hilfsheizquelle, insbesondere zur Nutzung von Sonnenenergie.

Die rohrförmigen Konvektoren 1 und 2 sind mit rechteckigen Lamellen 3 und 4 besetzt. Zwischen der Konvektorzone a der niederen Temperatur und der Konvektorzone c der höheren Temperatur befindet sich eine Übergangszone b, in welcher die miteinander fluchtenden, vertikalen Züge 14 bildenden Lamellen 3 und 4 voneinander getrennt sind, und zwar entweder durch einen Trennspalt 8 oder durch Dämmbrücken 11 aus schlecht wärmeleitendem Material, beispielsweise Kunststoff (vgl. Fig. 6 und 7). In den Ausführungsformen nach Fig. 1, 2 und 3 wird der Schacht 5 durch eine von oben bis unten durchlaufende metallische Schachtwandung 5 begrenzt. In allen Ausführungsformen ist in den Wärmeleitweg von der Konvektorzone c zur Konvektorzone a eine Wärmedämmzone eingeschaltet, um eine thermische Rückkoppelung über Wärmeleitwege zu unterbinden. In der Ausführungsform nach Fig. 1 und 2 ist zur Bildung der Wärmedämmzone die äußere metallene Schachtwandung 5 insgesamt durch eine innere Dämmwandung 6 aus Kunststoff oder sonstigem, schlecht wärmeleitendem Material ausgekleidet. Diese Auskleidung kann, wie Fig. 3 zeigt, in der Übergangszone b unterbrochen sein.

In Fig. 4 ist die Auskleidung durch Dämmleisten 7 ersetzt, mit denen die Lamellen 3,4 an die metallene Schachtwandung 5 angeschlossen sind. Die Auskleidung kann auch, wie Fig. 9 zeigt, als Dämmkragen ausgebildet sein, welche sich von Lamelle 3 zu Lamelle 4 dicht aneinander anschließen und ebenfalls eine durchgehende Auskleidung bilden. Während in Fig. 5 und 10 die Lamellen 3,4 der Konvektoren 1, 2 durch einen einfachen Trennspalt 8 voneinander getrennt sind, zeigen Fig. 6 und 7 Lamellen 3,4 mit Festkörperverbindung durch Dämmbrücken 11. Diese Ausführungsform zeichnet sich insbesondere dadurch aus, daß über die Konvektorsysteme durchgehende, das heißt ununterbrochene Züge 14 gebildet werden, welche eine ungestörte aufsteigende laminare Luftströmung gewährleistenwelche nur der Thermik unterworfen ist. Damit werden Rückkoppelungen sowohl durch Wärmeleitung als auch durch Luftströmung infolge von Wirbelbildungen ausgeschlossen.

In der Ausführungsform nach Fig. 3 ergibt sich in der Übergangszone b eine Wärmeübertragung aus der Heizenergie des unteren Konvektorsystems auf die metallene Schachtwandung 5.

Fig. 5 zeigt eine Ausführungsform, in welcher die Lamellen 4 des oberen Konvektors 2 unmittelbar mit der metallenen Schachtwandung 5 verbunden sind. Die Rückkoppelung durch Wärmeleitung zum unteren Konvektor 1 wird durch Einschaltung einer Dämmschranke 9 zwischen der metallischen Wandung oben und unten vermieden. Soll dabei eine Wärmeabstrahlung im Bereich des oberen Konvektors 2 erfolgen, so können die Lamellen 4 dieses Konvektors 2 wärmeleitend an die obere Schachtwandung 5" angeschlossen werden, während die Lamellen 3 des unteren Konvektors 1 gegen die untere metallene Schachtwandung 5' durch eine Dämmwandung oder durch Dämmleisten 7 thermisch isoliert sind. Dadurch wird erreicht, daß die Wärmeenergie des unteren Konvektors 1 weitgehend zur Unterstützung des oberen Konvektors 2 herangezogen wird. An der oberen Austrittsseite des Schachtes kann eine Klappe 15 vorgesehen sein, durch welche eine Prallfläche zur Ablenkung der warmen Luft, beispielsweise zur Fensterfront hin, erfolgt. Diese Klappe 15 kann auch umsetzbar angeordnet sein, so daß im Bedarfsfalle eine Umlenkung des Warmluftstromes von der Fensterfront weg in den Raum erreicht wird.

### Bezugszeichenliste

1, 2 Konvektoren
1 unterer Konvektor
2 oberer Konvektor
3 Lamellen von 1
4 Lamellen von 2
5 Schachtwandung
5' und 5" untere u. obere Schachtwandung
6 Dämmwandung
7 Dämmleisten
8 Trennspalt
9 Dämmschranke
10 Dämmkragen
11 Dämmzonen
12 Dämmplatte
13 Luftspalt
14 Luftspalt
15 Klappe
a untere Konvektorzone
b Übergangszone
c obere Konvektorzone
s Luftschacht

## Patentansprüche

1. Heizkörper zur Raumluftheizung mit aus verschiedenen Energiequellen beaufschlagten Konvektoren, wobei ein oberer Konvektor (2) mit einem Heizmedium einer höheren Temperatur beaufschlagt und ein unterer Konvektor (1) mit einem Beizmedium einer niederen Temperatur beaufschlagt sind und die Konvektoren, in Strömungsrichtung gesehn, hintereinanderliegende wärmeleitende Lamellen (3,4) aufweisen, die einen Luftschacht in eine Vielzahl von durchlaufend aufsteigenden offenen Zügen (14) unterteilen, dadurch gekennzeichnet, daß die Lamellen (4) des Konvektors höherer Temperatur mit den Lamellen (3) des Konvektors niederer Temperatur unter Freihaltung der offenen Züge (14) durch Wärmedämmbrücken (11) aus einem schlecht wärmeleitenden Material miteinander verbunden sind.

2. Heizkörper nach Anspruch 1, dadurch gekennzeichnet, daß der Luftschacht eine metallische Schachtwandung (5) aufweist, die mit einer Dämmwandung (6) ausgekleidet ist.

## Claims

1. Radiator for space heating with convectors supplied from different energy sources. The upper convector (2) is operated by means of a heating medium of a higher temperature and the lower convector (1) is operated by means of a heating medium of a lower temperature. The convectors are equipped with heatconducting lamellae (3, 4) - arranged one after the other in flow direction - that divide an air duct into a number of continuously ascending open flues (14). The radiator is characterized by the fact that the lamellae (4) of the higher temperature convector are connected with the lamellae (3) of the lower temperature convector by means of heat insulating bridges (11) made of a material of minor heat conductivity, such that the open flues (14) are kept free.

2. Radiator as described in patent application No. 1, however, characterized by a metal wall (5) of the air duct, that is provided with an insulation lining (6).

## Revendications

1. Radiateur pour le chauffage de locaux avec des convecteurs qui sont alimentés par des sources énergétiques de nature différente. Le convecteur supérieur (2) est opéré à l'aide d'un milieu de chauffage d'une température plus haute et le convecteur inférieur (1) est opéré à l'aide d'un milieu de chauffage d'une température plus basse. Les convecteurs sont pourvus de lamelles (3,4) d'une bonne conductivité thermique, qui sont placées l'une derrière l'autre en sens d'écoulement et qui subdivisent un puits d'air en plusieurs montées ouvertes (14) sans interruption. Le radiateur se caractérise par le fait que les lamelles (4) du convecteur à haute température sont connectées avec les lamelles (3) du convecteur à basse température à l'aide des ponts calorifuges (11) produits d'un matériau d'une basse conductivité thermique et en tenant libre les montées ouvertes (14).

2. Radiateur comme décrit dans la demande de brevet No. 1, mais caractérisé par une paroi métallique (5) du puits d'air, qui est pourvu d'un revêtement calorifuge (6).
